# EUROPÄISCHE PATENTSCHRIFT

(11) **EP 4 377 546 B1**
(45) Veröffentlichungstag und Bekanntmachung des Hinweises auf die Patenterteilung: **16.07.2025**
(21) Anmeldenummer: 22757920.8
(22) Anmeldetag: 27.07.2022
(51) Int. Cl.: E06B 9/13, E06B 9/58

(54) **TOR**
DOOR
PORTE

(30) Priorität: 29.07.2021 DE 102021119696
(43) Veröffentlichungstag der Anmeldung: 05.06.2024
(73) Patentinhaber: Seuster KG, 58513 Lüdenscheid (DE)
(72) Erfinder: FISCHER, Jörg, 44269 Dortmund (DE)
(74) Vertreter: Hermann, Felix
(86) Internationale Anmeldenummer: PCT/EP2022/071035
(87) Internationale Veröffentlichungsnummer: WO 2023/006801

(56) Entgegenhaltungen:
- DE-A1- 102019 126 898
- US-A1- 2014 190 709

## Beschreibung

Die Erfindung betrifft ein Tor, insbesondere ein Rolltor, mit einem zwischen einer Öffnungsstellung, in der es eine Wandöffnung zumindest teilweise freigibt und ggf. oberhalb der Wandöffnung einen mehrlagigen Wickel bildet, und einer Schließstellung, in der es die Wandöffnung zumindest teilweise verschließt, entlang einer Bewegungsbahn bewegbaren und zumindest abschnittsweise als bahnförmiger Behang aus biegsamem Material ausgeführten Torblatt, wobei dem bahnförmigen Behang eine sich quer, insbesondere etwa senkrecht, zur Bewegungsbahn erstreckende Stabilisierungseinrichtung zugeordnet ist, die zumindest in der Schließstellung einer Verformung des Behangs in eine senkrecht zu einer durch die Bewegungsbahn und die Stabilisierungseinrichtung aufgespannten Schließebene verlaufenden Lastrichtung entgegenwirkt.

Rolltore dieser Art werden insbesondere zum Verschließen von Halleneinfahrten eingesetzt. Dabei kann das als Torblatt ausgebildete Schließelement bei einem Übergang von der Schließstellung in die Öffnungsstellung auf einer über der Halleneinfahrt angeordneten Wickelwelle aufgewickelt werden. Dadurch wird eine platzsparende Unterbringung des Torblatts in der Öffnungsstellung gewährleistet. Zu diesem Zweck kann das Torblatt in Form eines sog. Lamellenpanzers mit einer Vielzahl von bzgl. senkrecht zur Bewegungsrichtung des Schließelementes verlaufenden Gelenkachsen gelenkig miteinander verbundenen Lamellen gebildet sein. In Fällen, bei denen es weniger auf einen einbruchssicheren Abschluss der Einfahrt, als auf eine schnelle Öffnungs- und Schließbewegung zum Öffnen und Schließen der Einfahrt ankommt, kann das Schließelement zumindest teilweise auch in Form eines bahnförmigen Behangs, beispielsweise aus PVC, bestehen, der aus mehreren in Bahnrichtung unterteilten und miteinander verbundenen Behangsegmenten gebildet sein kann.

Die Schnelllauf-Rolltore mit einem Schließelement bzw. Torblatt in Form eines bahnförmigen, ggf. aus mehreren miteinander verbundenen Behangsegmenten gebildeten Behangs müssen verschiedenen, zum Teil im Konflikt stehenden Anforderungen genügen. Zum einen müssen die Rolltore eine gewisse Stabilität quer zur Bewegungsrichtung bzw. quer zur flächigen Erstreckung des Behangs in der Schließstellung aufweisen, um äußeren Einflüssen, wie beispielsweise Windlasten, die zu einer Auswölbung des Behangs führen können, standhalten zu können. Des Weiteren hat es sich als vorteilhaft erwiesen, wenn die einzelnen den Behang bildenden Behangsegmente lösbar miteinander verbunden sind, weil im Schadens-, Reparatur- und/oder Wartungsfall eine einfache Demontage des Behangs und ein Austausch einzelner Behangsegmente möglich sind. Derartige Rolltore sind beispielsweise in der internationalen Veröffentlichungsschrift WO 2018/219512A1 beschrieben. Dabei sind die einzelnen Behangsegmente über eine Verbindungseinrichtung bestehend aus als Aluminiumstrangpressprofilen ausgebildeten Stabilisierungsprofilen und mit den Aluminiumstrangpressprofilen im Eingriff stehenden Kedern lösbar aneinander befestigt. Während die erforderliche Stabilität insbesondere gegenüber Windlasten sowie eine einfache Demontagemöglichkeit erreicht werden, bedingen die Aluminiumstrangpressprofile eine Reduzierung der Laufgeschwindigkeit der Rolltore sowie einen erhöhten Geräuschpegel beim Auf- und Abwickeln des Behangs. Denn es hat sich herausgestellt, dass die Aluminiumstrangpressprofile beim Aufwickeln auf die Wickelwelle und beim Abwickeln von der Wickelwelle gegen diese schlagen und einen unrunden Torlauf erzeugen. Tore mit über aus metallischen Profilen gebildeten Verbindungseinrichtungen miteinander verbundene Behangsegmenten sind auch in der DE 10 2019 126 898 A1, der US 2014/190709 A1 und der CN2480527Y offenbart.

Im Stand der Technik existieren ferner Rolltore, bei denen die Behangsegmente unlösbar aneinander befestigt sind, insbesondere durch Verschweißen, oder der Behang aus einem Stück hergestellt ist. Bei derartigen Rolltoren lässt sich die erforderliche Stabilität gegenüber äußeren Einflüssen, wie den Windlasten, dadurch erreichen, dass der Behang mit Stabilisatoren, wie flachen Federstahl-Blättern, versehen wird. Auf diese Weise gebildete Rolltore zeichnen sich durch hervorragende Laufeigenschaften und -geschwindigkeiten aus, ohne dass störende Wickelgeräusche entstehen. Der Nachteil derartiger Rolltore besteht u.a. darin, dass im Schadens-, Reparatur- und/oder Wartungsfall selbst bei kleinen Beschädigungen des einstückigen Behangs oder bei Beschädigungen an nur einzelnen Behangsegmenten in der Regel der vollständige Behang ausgetauscht werden muss, was zu einem hohen Arbeits- und Kostenaufwand führt. Eine Demontage bzw. ein Austausch einzelner Behangsegmente ist nicht möglich.

Es hat sich herausgestellt, dass trotz der hohen Laufgeschwindigkeiten der Rolltore sogenannte Anfahrschäden erzeugt werden, wenn ein Fahrzeug, beispielsweise ein Gabelstapler, während der Öffnungsbewegung des Behangs oder auch in der Schließstellung gegen den Behang fährt und diesen beschädigt. Üblicherweise wird dabei der Behang an einem in der Schließstellung unteren Randbereich beschädigt. Ferner kann das Anfahren des Behangs beispielsweise durch ein Fahrzeug dazu führen, dass sich Risse in dem aus einem biegsamen Material hergestellten Behang bilden und/oder die zur Führung der Bewegung des Behangs benutzten Führungselemente beschädigt werden.

Angesichts dieser beschriebenen Probleme im Stand der Technik wird in der WO 2004/088080 A1 vorgeschlagen, das in der Schließstellung am unteren Rand des Schließelementes angeordnete Stabilisierungselement elastisch verformbar auszugestalten, damit es wenigstens einen Teil der Aufprallenergie in Verformungsenergie umwandeln kann. Des Weiteren wird zur Erhöhung der Betriebszuverlässigkeit der Tore an mindestens einem seitlichen Rand des Schließelements mindestens eine mit dem Führungselement zusammenwirkende Führungseinrichtung angeordnet, die dazu eingerichtet ist, sich beim Aufprall eines Fahrzeugs auf das Schließelement aus dem Führungselement zu lösen, um eine Beschädigung des Behangs, des Führungselements oder der Führungseinrichtung zu vermeiden. Um weiterhin eine zuverlässige Führung der Bewegung des Schließelements sicherzustellen, kann am oberen Rand des Führungselements eine Einlaufanordnung angeordnet sein, mit der das Führungsglied bei einer Schließbewegung des Schließelements automatisch in das Führungselement einführbar ist. Die Einlaufanordnung kann gemäß der WO 2004/088080 A1 mit einer Vorspanneinrichtung kombiniert werden, mit der das Schließelement bzw. das Stabilisierungselement in einander entgegengesetzte und quer zur Bewegungsrichtung des Schließelements verlaufende Richtungen gedrängt wird. Dadurch kann eine Zentrierung des unteren Rands des Schließelements erreicht werden, um eine zuverlässige Einführung des unteren Rands des Schließelements in die Führungselemente selbst bei hohen Schließgeschwindigkeiten sicherzustellen.

Sowohl die elastisch verformbaren Stabilisierungselemente am unteren Rand des Schließelements als auch die mit Vorspanneinrichtungen versehenen Einlaufanordnungen für die Führungsglieder bewirken zwar eine Verringerung der Schadensfolge beim Aufprall von Fahrzeugen auf die Schließelemente. Dennoch führen die Zusammenstöße mit Fahrzeugen weiterhin zu nicht hinnehmbaren Beschädigungen der Schließelemente und/oder der Führungselemente, insbesondere dann, wenn die Schließelemente aus einem Behang aus einem elastisch biegsamen Material gebildet sind. Zum einen reicht weder die Biegsamkeit des Stabilisierungselements, noch die lösbare Verbindung von Schließelement bzw. Führungseinrichtung und Führungselement sowie deren zuverlässige Ineinandereinführung dazu aus, Beschädigungen des Schließelements und/oder der Führungselemente auszuschließen. Zum anderen konnte mittels den im Stand der Technik bekannten Toren bislang nicht die Problematik gelöst werden, dass bei Beschädigungen an einstückigen Behängen oder Behängen aus unlösbar aneinander befestigten Behangsegmenten stets der vollständige Behang ersetzt werden muss.

Angesichts dieser Probleme im Stand der Technik liegt der Erfindung die Aufgabe zugrunde, ein gattungsgemäßes Tor zu verbessern, insbesondere ein Tor bereitzustellen, das eine hohe Laufgeschwindigkeit und Windstabilität bei gleichzeitiger Sicherstellung einer einfachen Reparatur und Wartung ermöglicht.

Die Aufgabe wird durch den Gegenstand des unabhängigen Anspruchs gelöst.

Dem bahnförmigen Behang ist eine sich quer, insbesondere etwa senkrecht, zur Bewegungsbahn erstreckende Stabilisierungseinrichtung zugeordnet, die zumindest in der Schließstellung einer Verformung des Behangs in eine senkrecht zu einer durch die Bewegungsbahn und die Stabilisierungseinrichtung aufgespannten Schließebene verlaufenden Lastrichtung entgegenwirkt. Üblicherweise kann die Stabilisierungseinrichtung starr und/oder aus Aluminium bzw. Metall gebildet sein. Die Ausführung des Torblatts zumindest abschnittsweise aus biegsamem Material ermöglicht eine Reduzierung des Platzbedarfs, weil sich das Material selbst in der Öffnungsstellung dem zu bildenden Wickel anpasst und so einen geringen Spiraldurchmesser in der Öffnungsstellung ermöglicht. Gleichzeitig wird durch die Stabilisierungseinrichtung ein robustes Torblatt verwirklicht. In diesem Zusammenhang ist es möglich, dass die Führung des Torblatts entlang der Bewegungsbahn mithilfe einer an die Stabilisierungseinrichtung gekoppelten Führungsanordnung und/oder Gelenkanordnung erfolgt, wie es in der WO 2018/219512 A1 beschrieben ist, dessen Inhalt hierin unter Bezugnahme vollständig aufgenommen ist. Als biegsames oder nachgiebiges Material zur Herstellung erfindungsgemäßer Torblätter kann handelsübliches, vorzugsweise transparentes oder farbiges, PVC und/oder Polycarbonat eingesetzt werden. Über die Stärke der Kunststoffbahn kann das Tor an entsprechende Anforderungen bzw. Gegebenheiten angepasst werden. Die Nachgiebigkeit bzw. Biegsamkeit gewährleistet einen geringen Wickelradius zur platzsparenden Unterbringung des Behangs in der Schließstellung. Insbesondere Polycarbonat hat sich als ein Material mit hervorragenden Eigenschaften für den Einsatz in erfindungsgemäßen Toren erwiesen Das Material hat eine hohe Elastizität bei ausreichender Biegesteifigkeit, um auch bei großen Breiten der Wickelkontur zu folgen. Zudem hat der Werkstoff weitere positive Eigenschaften wie etwa eine hohe Schlagfestigkeit.

Erfindungsgemäß weist der bahnförmige Behang mindestens zwei in Richtung der Bewegungsbahn aufeinanderfolgende Behangsegmente auf, die längs mindestens einer sich in der Schließebene vorzugsweise etwa senkrecht zur Bewegungsbahn erstreckenden Solltrennlinie derart lösbar miteinander verbunden sind, dass die einander zugewandten Ränder der Behangsegmente verformbar bleiben. Lösbar im Sinne der vorliegenden Erfindung ist dahingehend zu verstehen, dass die Verbindung der Behangsegmente insbesondere händisch gelöst bzw. getrennt werden kann, ohne dass eine Beschädigung von Komponenten des Tors, insbesondere der verbundenen Behangsegmente, einhergeht. Die Solltrennlinie kann dabei eine gedachte Achse im Bereich der Befestigungszone zwischen den beiden Behangsegmenten sein. Beispielsweise kann die Solltrennlinie in Bezug auf die Bewegungsbahn, insbesondere mittig, zwischen den einander zugewandten Rändern der zu verbindenden Bahnsegmente angeordnet sein. Dabei umfasst der in dieser Anmeldung verwendete Ausdruck "Solltrennlinie" einen Solltrennbereich, der sowohl in Richtung der Bewegungsbahn als auch in einer senkrecht zu der Schließebene verlaufenden Richtung eine Erstreckung in der Größenordnung eines Mehrfachen der Dicke der Behangsegmente aufweisen kann.

Somit kann der der vorliegenden Erfindung zugrundeliegende Interessenskonflikt aus einer hohen Laufgeschwindigkeit und hohen Windstabilität einerseits und einer einfachen Reparatur- und Wartungsmöglichkeit andererseits gelöst werden. Dadurch, dass die einander zugewandten Ränder der Behangsegmente verformbar bleiben, ist eine Nachgiebigkeit gegenüber den beim Aufprall eines Fahrzeugs einwirkenden Kräften gegeben, die das Risiko einer Beschädigung des Behangs reduziert. Dabei kann die lösbare Verbindung der Behangsegmente frei von starren Befestigungs- oder Verbindungsprofilen ausgestaltet sein. Ein entscheidender Entwicklungsgedanke liegt in der Funktionstrennung der Stabilisierung des Behangs, die über die Stabilisierungseinrichtung geschaffen wird, und der Aneinanderbefestigung der Behangsegmente, was durch die lösbare Verbindung erfolgt. Bei einer Beschädigung des Behangs ist es nicht mehr notwendig, den vollständigen Behang auszutauschen. Es ist die Möglichkeit geschaffen, durch ein Lösen der Verbindung der Behangsegmente auf einfache und kostengünstige sowie montagefreundliche Art und Weise einzelne Behangsegmente auszutauschen.

In einer beispielhaften Ausführung ist ein den unteren Rand des Behangs bildendes Behangsegment mit einem in der Schließbewegung nachlaufenden Behangsegment verbunden. Ferner kann am unteren Rand des den unteren Rand des Behangs bildenden Behangsegments eine Stabilisierungseinrichtung angeordnet sein. Die Stabilisierungseinrichtung kann entsprechend der WO 2004/088080 A1 ausgebildet sein, dessen Inhalt hierin unter Bezugnahme vollständig aufgenommen ist.

Erfindungsgemäß umfasst das Tor eine zumindest abschnittsweise verformbare, insbesondere elastisch verformbare, Verbindungseinrichtung zum lösbaren Verbinden der einander zugewandten Ränder der Behangsegmente. Insbesondere dadurch, dass die Verbindungseinrichtung nicht notwendigerweise zur Stabilitätserhöhung beitragen muss, kann diese elastisch verformbar und flexibel ausgebildet sein, im Gegensatz zu der in der Regel aus Aluminium bzw. Metall gebildeten, starren Stabilisierungseinrichtung. Die Verbindungseinrichtung kann sich über die gesamte quer zur Bewegungsbahn orientierte Behangbreite erstrecken und über dessen gesamte Breite die zu verbindenden Behangsegmente aneinander befestigen. Die Elastizität der Verbindungseinrichtung hat den Vorteil, dass sich die Verbindungseinrichtung nach einer Deformation, die beispielsweise durch einen Zusammenstoß mit einem Gabelstapler einhergeht, wieder in ihre Ursprungsform zurückverformen kann, sodass der Behang zum einen die Wandöffnung weiterhin sauber verschließen kann und zum anderen zuverlässig entlang der Bewegungsbahn bewegbar ist, insbesondere in der Öffnungsstellung auch zu einem Wickel aufwickelbar ist. Erfindungsgemäß besteht die Verbindungseinrichtung ausschließlich aus einem elastisch verformbaren Material, insbesondere einem Elastomermaterial und/oder aus Kunststoff. Beispielsweise eignen sich die Materialien PVC, insbesondere Hart-PVC, PE, EPDM, SBR und Silikon. Dabei wird die Solltrennlinie bzw. der Solltrennbereich im Sinne dieser Beschreibung und der Ansprüche durch die Übergänge zwischen der Verbindungseinrichtung und den Rändern der Behangsegmente gebildet.

In einer weiteren beispielhaften Ausführung des erfindungsgemäßen Tors ist die Verbindungseinrichtung derart ausgebildet, dass ein den unteren Rand des Behangs bildendes Behangsegment und ein weiteres Behangsegment jeweils lösbar daran befestigbar bzw. befestigt sind. Dadurch, dass die Verbindungseinrichtung mit beiden zu verbindenden Behangsegmenten lösbar verbindbar ist, ist es nicht nur möglich, im Schadens- und/oder Wartungsfall die Behangsegmente auf einfache Weise auszutauschen, sondern auch die Verbindungseinrichtung selbst montageaufwandsarm zu ersetzen, wenn diese erneuert werden muss. Die lösbare Befestigung kann durch einen Formschluss realisiert sein, der sich insbesondere dadurch auszeichnet, dass eine einfache Montage und Demontage der Behangsegmente bzw. der Verbindungseinrichtung gewährleistet ist.

Bei einem erfindungsgemäßen Tor weist die Verbindungseinrichtung zwei je einem der zu verbindenden Behangsegmente zugeordnete Aufnahmen zum formschlüssigen Aufnehmen je eines der einander zugewandten Ränder der Behangsegmente auf. Beispielsweise weist die Verbindungseinrichtung eine einem oberen Rand des den unteren Rand des Behangs bildenden Behangsegments zugeordnete Aufnahme und eine dem unteren Rand des in der Schließbewegungsrichtung nachlaufenden Behangsegments zugeordnete Aufnahme auf. Die Ränder können dabei Verdickungen aufweisen, beispielsweise in Form einer Wulst oder eines Keders. Der Formschlusseingriff zwischen Rand und Aufnahme kann beispielsweise nach Art einer Kederschiene realisiert sein.

Gemäß einer beispielhaften Weiterbildung sind die Aufnahmen aus einem Stück miteinander hergestellt. Beispielsweise können die Aufnahmen, insbesondere die Verbindungseinrichtung, in einem Kunststoff-Spritzgussverfahren, einem Kunststoff-Extrusionsverfahren oder in einem Schäumverfahren hergestellt sein. Somit kann auf kostengünstige und massenfertigungsgeeignete Fertigungsverfahren zurückgegriffen werden. Dabei können die Aufnahmen je eine sich in Längsrichtung der Aufnahmen, die im montierten Zustand am Behang quer zur Bewegungsbahn des Torblatts orientiert ist, erstreckende Führungsnut, insbesondere mit in Richtung der Solltrennlinie konstantem Querschnitt, zum Einführen der Ränder der Behangsegmente aufweisen. Das Einführen der Ränder erfolgt in der Längsrichtung der Führungsnuten. Ferner können die Aufnahmen je eine in Richtung der Bewegungsbahn des Torblatts orientierte Längsöffnung für an die Ränder anschließende Abschnitte der Behangsegmente oder für mit dem Behangsegmenten gekoppelte Verbindungsmittel aufweisen. Dies bedeutet, dass die Ränder entweder aus einem Stück mit den jeweiligen Behangsegmenten hergestellt bzw. ausgebildet sind oder Teil von separaten Verbindungsmitteln sind, die insbesondere stoffschlüssig mit den Behangsegmenten gekoppelt sind. Des Weiteren können die Längsöffnungen in der Lastrichtung eine lichte Weite aufweisen, die geringer ist als die maximalen Abmessungen der in den Aufnahmen aufgenommenen Verdickungen in dieser Richtung. Die Ausgestaltung der Aufnahme mit Führungsnut und Längsöffnung ermöglicht eine einfache Montage zum formschlüssigen Aneinanderkoppeln der Verbindungseinrichtung mit den Behangsegmenten sowie ebenfalls eine einfache Demontage. Somit kann auch ungeübtes Bedienpersonal im Schadens- und/oder Wartungsfall einen Austausch eines beschädigten Behangsegments und/oder der Verbindungseinrichtung durchführen. Durch die formschlüssige Aufeinanderabstimmung von Führungsnut und Rand ist zum anderen eine vordefinierte Montage- bzw. Demontagerichtung vorgegeben, sodass eine einfache Montage bzw. Demontage gewährleistet ist und Fehlmontagen vermieden werden können. Darüber hinaus werden die Ränder beim Einführen in der Längsrichtung in die Führungsnuten in der Aufnahme geführt. Wegen des formschlüssigen Ineinandereingreifens kann die Verbindungseinrichtung auf einfach Weise ohne ein Verkanten oder Verklemmen mit den Behangsegmenten auf diese aufgezogen oder aufgeschoben werden.

In einer weiteren beispielhaften Ausführung des erfindungsgemäßen Tors ist die Verbindungseinrichtung derart ausgebildet, dass bei einer auf den Behang einwirkenden, eine vorbestimmte Belastungsgrenze überschreitenden Belastung in der Lastrichtung wenigstens eines der, insbesondere beide, Behangsegmente unter Ausnutzung der Verformbarkeit der Verbindungseinrichtung etwa durch Aufweiten der Längsöffnung freigegeben wird. Dieser Ausgestaltung des Torblatts liegt die Erkenntnis zugrunde, dass Anfahrschäden bzw. Zusammenstöße mit beispielsweise Gabelstaplern häufig dazu führen, dass eine Beschädigung des Behangs im Bereich der Befestigungsschnittstelle zwischen Behangsegment und Verbindungseinrichtung einhergeht. Diese Ausgestaltung des Torblatts macht sich insbesondere dann bemerkbar, wenn hohe Belastungen einwirken, beispielsweise bei hohen Geschwindigkeiten des den Zusammenprall verursachenden Gegenstands, wie beispielsweise des Gabelstaplers. Dadurch, dass die Verbindungseinrichtung wenigstens eines der Behangsegmente freigibt, sobald die einwirkende Belastung eine vorbestimmte Belastungsgrenze überschreitet, ist die Verbindungseinrichtung mit einem Beschädigungsschutz ausgestattet. Mit anderen Worten bildet die Befestigungsschnittstelle zwischen Behangsegment und Verbindungseinrichtung eine Solltrennlinie, bzw. einen Solltrennbereich, sodass bei einer zu hohen einwirkenden Belastung die Befestigung, insbesondere der Formschlusseingriff, zwischen Behangsegment und Verbindungseinrichtung gelöst wird. Dadurch wird unter Inkaufnahme einer zumindest teilweisen, insbesondere selbsttätigen Demontage des Torblatts ein Beschädigungsschutz erreicht. Dabei können die Ränder der Behangsegmente so auf eine Abmessung der Längsöffnungen der Aufnahmen der Verbindungseinrichtungen formabgestimmt sein, dass bei Überschreiten der vorbestimmten Belastungsgrenze die Ränder unter Ausnutzung der elastischen Biegsamkeit der Verbindungseinrichtung und/oder der Ränder selbst durch die Längsöffnungen zumindest abschnittsweise hindurchgedrückt werden und aus den Führungsnuten gelangen können. Beispielsweise beträgt die Belastungsgrenze etwa 20 kg/m. Bevorzugt ist die lösbare Verbindung zwischen den Behangsegmenten, insbesondere die Verbindungseinrichtung, so ausgestaltet, dass im Lastfall eine Beschädigung des in der Schließbewegungsrichtung nachlaufenden Behangsegments vermieden wird. Dies kann unter Umständen unter Inkaufnahme einer Beschädigung des in der Schließbewegungsrichtung vorlaufenden, insbesondere den unteren Rand des Behangs bildenden, Behangsegments erfolgen.

In einer weiteren beispielhaften Ausführung erfindungsgemäßer Tore ist der Querschnitt der Verbindungseinrichtung in einer senkrecht zur Längsrichtung verlaufenden Schnittebene bezüglich einer in Bewegungsrichtung orientierten Achse, insbesondere einer Vertikalmittelachse, und/oder bezüglich einer parallel zur Solltrennlinie orientierten Achse, insbesondere Horizontalmittelachse, symmetrisch ausgebildet. Durch die Doppelachssymmetrie weist die Verbindungseinrichtung eine einfach herzustellende Geometrie auf. Des Weiteren ist die Montage erleichtert, da es nicht auf die Orientierung der Verbindungseinrichtung in Bezug auf den Behang ankommt. Beispielsweise kann die Verbindungseinrichtung im Querschnitt eine Doppel-C-Form aufweisen. Ferner kann die Verbindungseinrichtung einen die Aufnahmen verbindenden Verbindungssteg aufweisen, der insbesondere aus einem Stück mit den Aufnahmen hergestellt ist, durch den die Horizontalsymmetrieachse verläuft.

Gemäß einer bespielhaften Weiterbildung ist die Verbindungseinrichtung in der Schließstellung in einem Abstand im Bereich von 250 mm bis 1.250 mm zum Boden angeordnet. Dadurch, dass der Behang üblicherweise an einem in der Schließstellung unteren Randbereich beschädigt wird, ist es von Vorteil, die Verbindungseinrichtung auf einer Vertikalhöhe so anzuordnen, dass größtenteils derartige Anfahrschäden durch einen einfachen Austausch des unteren Behangsegments ggf. inklusive der Verbindungseinrichtung ermöglicht ist. Beispielsweise befindet sich die Verbindungseinrichtung in einem Abstand im Bereich von 350 mm bis 1.000 mm oder bis zu 500 mm zum Boden.

In einer weiteren beispielhaften Ausführung ist die Verbindungseinrichtung als Doppelkederschiene ausgebildet. Es wurde herausgefunden, dass über diese bekannte vorteilhafte Befestigungstechnik auch die Verbindung zweier Behangsegmente zufriedenstellend realisiert werden kann.

Gemäß einer weiteren beispielhaften Ausführung sind je zwei weitere in Richtung der Bewegungsbahn aufeinanderfolgende Behangsegmente unlösbar miteinander verbunden, insbesondere verklebt und/oder verschweißt. Das Torblatt kann so ausgestaltet sein, dass bis auf das den unteren Rand des Behangs bildende Behangsegment sämtliche Behangsegmente unlösbar miteinander verbunden sind. Dadurch kann auf die im Stand der Technik zur Verbindung von Behangsegmenten eingesetzten starren Aluminiumstrangpressprofile, die sich negativ auf die Laufgeschwindigkeiten der Tore ausgewirkt haben, verzichtet werden. Ferner ist auch die Herstellung von Torblättern erfindungsgemäßer Tore erleichtert.

Gemäß einer beispielhaften Weiterbildung der vorliegenden Erfindung sind die Behangsegmente derart miteinander verbunden, dass diese erst dann voneinander lösbar sind, wenn eine Sicherung gelöst ist. In diesem Zusammenhang ist die Lösbarkeit der Behangsegmente in Richtung der Solltrennlinie, bzw. des Solltrennbereichs, gemeint. Die Verformbarkeit der Behangsegmente sowie deren Lösbarkeit voneinander in der Lastrichtung können weiter aufrechterhalten sein. Beispielsweise kann der Verbindungseinrichtung eine Sicherungseinrichtung zum Verhindern einer Relativbewegung der Behangsegmente in Richtung der Solltrennlinie oder zum Verhindern eines sich voneinander Entfernens der Behangsegmente in Richtung der Solltrennlinie zugeordnet sein. Dabei kann an wenigstens einem lateralen Ende der Verbindungseinrichtung, insbesondere an beiden lateralen Enden der Verbindungseinrichtung, eine Sicherungseinrichtung, wie eine End- oder Sicherungskappe, angeordnet sein, die lösbar mit der Verbindungseinrichtung und/oder einem der Behangsegmente verbunden ist, insbesondere verschraubt, verrastet oder verklemmt ist. Die Sicherungseinrichtung kann beispielsweise so geformt und/oder dimensioniert sein, dass sie die Sicherungseinrichtung in Richtung der Bewegungsbahn zu wenigstens einer Seite übergreift und gegebenenfalls an einen seitlichen Rand des Behangs anlegbar ist.

In einer weiteren beispielhaften Weiterbildung des erfindungsgemäßen Tors ist die Sicherungseinrichtung formschlüssig mit der Verbindungseinrichtung verbunden. Der Formschluss kann dergestalt sein, dass die Sicherungseinrichtung die Verbindungseinrichtung in der Lastrichtung überlappt. Beispielsweise weist die Sicherungseinrichtung eine bezüglich der Verbindungseinrichtung formabgestimmte Aufnahmevertiefung auf, in der ein laterales Ende der Verbindungseinrichtung insbesondere klemmend aufgenommen werden kann. Die Sicherungseinrichtung kann dazu ausgelegt sein, im lateralen Randbereich der Verbindungseinrichtung stabilitätserhöhend zu wirken. Beispielsweise kann die Sicherungseinrichtung im lateralen Randbereich der Verbindungseinrichtung einer Verformung der Sicherungseinrichtung in Lastrichtung entgegenwirken. Insofern kann die Sicherungseinrichtung eine Doppelfunktion übernehmen, nämlich das Vermeiden einer Relativbewegung der Behangsegmente in Richtung der Solltrennlinie und das Reduzieren bzw. Vermeiden einer Verformung eines lateralen Randbereichs der Sicherungseinrichtung in Lastrichtung.

Gemäß einer beispielhaften Weiterbildung ist die Verbindungseinrichtung mit wenigstens einer, insbesondere mit wenigstens zwei, drei oder vier, Befestigungsbohrungen zum Aufnehmen von Befestigungsmitteln, wie Schrauben, Clips oder dergleichen, zum Aneinanderbefestigen von Sicherungseinrichtung und Verbindungseinrichtung versehen. Ferner ist es möglich, dass die Sicherungseinrichtung frei von einer direkten Befestigung mit den Behangsegmenten ist, sondern ausschließlich indirekt über die Verbindungseinrichtung an die Behangsegmente gekoppelt ist. Dies kann beispielsweise deshalb von Vorteil sein, da bei einer starken Überbelastung eine vollständige Trennung der Behangsegmente voneinander gewährleistet werden kann, um somit mögliche Beschädigungen der Behangsegmente zu vermeiden.

Bei Ausführungsformen der Erfindung werden mit der Verbindungseinrichtung Behangsegmente aus unterschiedlichen Materialien miteinander verbunden. Beispielsweise kann ein Behangsegment aus einem transparenten Material mit einem undurchsichtigen Behangsegment, beispielsweise aus einem gewebeartigen Material, verbunden werden. Die Behangsegmente aus unterschiedlichen Materialien weisen üblicherweise sich voneinander unterscheidende Ausdehnungskoeffizienten auf. Ein Behangsegment aus transparentem Material kann beispielsweise einem Schrumpfungsprozess unterliegen. Zur Vermeidung von Mängeln im Bereich eines Übergangs zwischen den einzelnen Behangsegmenten hat es sich insbesondere bei der Verbindung von Behangsegmenten aus unterschiedlichen Materialien als zweckmäßig erwiesen, wenn mindestens eine zum Fixieren mindestens eines senkrecht zur Bewegungsbahn verlaufenden Rands mindestens eines Behangsegments bezüglich mindestens einer Verbindungseinrichtung ausgelegte Fixiereinrichtung vorgesehen ist.

Dabei kann die Fixiereinrichtung mindestens einen einen zu fixierenden Rand durchsetzenden, sich insbesondere quer, bevorzugt etwa senkrecht zur Schließebene erstreckenden Fixierbolzen, wie etwa eine Fixierschraube, aufweisen. Bei anderen Ausführungsformen der Erfindung kann ein Fixierbolzen sich etwa parallel zu dem zu fixierenden Rand eines Behangsegments erstrecken und in der diesen Rand aufnehmenden Aufnahme einer Verbindungseinrichtung aufgenommen sein, wobei der Fixierbolzen bei dieser Ausführungsform den zu fixierenden Rand gegen eine Begrenzungsfläche der Aufnahme drängt. Im Sinne einer zuverlässigen Fixierung hat es sich allerdings als besonders zweckmäßig erwiesen, wenn der Fixierbolzen sich senkrecht zu dem zu fixierenden Rand erstreckt und diesen Rand durchsetzt, insbesondere in diesen Rand eingeschraubt ist.

In einer beispielhaften Ausführung der vorliegenden Erfindung ist die einer Verformung der Verbindungseinrichtung in der Lastrichtung entgegenwirkende Rückstellkraft kleiner als die einer Verformung der Stabilisierungseinrichtung in einer senkrecht zur Lastrichtung verlaufenden Richtung entgegenwirkende Rückstellkraft. In der Regel weist die Lastrichtung in den von dem Torblatt zu verschließenden Raum bzw. in entgegengesetzter Richtung. Dadurch können Schadensfolgen infolge eines Zusammenstoßes beispielsweise mit einem Gabelstapler weiter reduziert werden, da der Behang in der Lage ist, einen größeren Anteil der Bewegungsenergie in Verformungsenergie umzuwandeln, ohne dass es dabei zu Beschädigungen, wie Rissen, insbesondere an den Verbindungsstellen zwischen Behang und Verbindungseinrichtung kommt.

Gemäß einer weiteren beispielhaften Ausführung weist das erfindungsgemäße Tor mindestens eine an einem seitlichen Rand des Torblatts angeordnete Führungseinrichtung auf, mittels der das Torblatt bei einer Bewegung in der Schließebene geführt ist. Ferner kann das Tor eine am oberen Rand der Führungseinrichtung angeordnete Einlaufanordnung aufweisen, mit der der seitliche Rand des Torblatts bei einer Schließbewegung automatisch in die Führungseinrichtung einführbar ist. In Bezug auf die Einlaufanordnung sei auf die WO 2004/088080 A1 verwiesen, dessen Inhalt hierin unter Bezugnahme aufgenommen ist. Insbesondere weist die Einlaufanordnung am oberen Rand der Führungseinrichtung mindestens zwei an einander entgegengesetzte Begrenzungsflächen des Torblatts und/oder eines am unteren Rand davon angeordnetes Stabilisierungselementes anlegbare Vorspanneinrichtungen auf, mit denen das Torblatt bzw. die Stabilisierungseinrichtung in einander entgegengesetzte und quer zur Bewegungsbahn des Torblatts verlaufende Richtungen gedrängt wird.

In einer weiteren beispielhaften Ausführung weist das bei einer Schießbewegung entlang der Bewegungsbahn vorlaufende, insbesondere den unteren Rand des Behangs bildende, Behangsegment einen optischen Indikator auf, der sich optisch von dem benachbarten Behangsegment unterscheidet. Dadurch kann eine erhöhte Aufmerksamkeit beispielsweise bei den Personen geweckt werden, die mit Fahrzeugen, wie Gabelstaplern, das Tor passieren wollen. Ferner wird eine erhöhte Sichtbarkeit insbesondere bei Dunkelheit realisiert, sodass möglichen Schäden vorgebeugt werden kann. Beispielsweise kann der optische Indikator eine Färbung bzw. Farbe des Behangsegments, ein Aufdruck oder ein andersartig auf das Behangsegment aufgebrachtes, beispielsweise aufgeklebtes, Indikationsmittel sein. Der optische Indikator kann einen gegenüber dem benachbarten Behangsegment erhöhten Reflexionsgrad aufweisen. Ferner kann der optische Indikator als beispielsweise gelber oder roter Warnbalken ausgeführt werden, um noch einen zusätzlichen optischen Hinweis auf eine mögliche Gefahrenstelle zu schaffen.

Bei Ausführungsformen der Erfindung kann mindestens einer Verbindungseinrichtung eine zum Aufnehmen von parallel zu den sich senkrecht zur Bewegungsbahn erstreckenden Rändern der Behangsegmente wirkenden Axialkräfte ausgelegte Sicherungseinrichtung vorgesehen sein. Mit einer solchen Sicherungseinrichtung kann verhindert werden, dass die sich parallel zur Bewegungsbahn erstreckenden Ränder des Torblatts in einer senkrecht zur Bewegungsbahn verlaufenden Richtung versetzt werden, weil die entsprechenden Axialkräfte von der Sicherungseinrichtung aufgenommen werden.

Eine zur Aufnahme von Axialkräften ausgelegte Sicherungseinrichtung kann bezüglich der Wandöffnung feststehend angebrachte Sicherungsmittel und mindestens ein an dem Torblatt, insbesondere der Verbindungseinrichtung angebrachtes Sicherungsmodul mit mindestens einer zur Aufnahme von Axialkräften an einer Gegenfläche des Sicherungsmittels anlegbaren Anlagefläche aufweisen. Bei Auftreten von senkrecht zur Bewegungsbahn wirkenden Axialkräften auf einen sich parallel zur Bewegungsbahn erstreckenden Rand des Torblatts wird die Anlagefläche des Sicherungsmoduls an die Gegenfläche des Sicherungsmittels angelegt. So wird ein Versatz des sich parallel zur Bewegungsbahn erstreckenden seitlichen Rands des Torblatts in einer senkrecht zur Bewegungsbahn verlaufenden Richtung gehemmt.

Bei Ausführungsformen der Erfindung kann die Anlagefläche des Sicherungsmoduls durch mindestens eine, insbesondere bezüglich einer in der Schließstellung senkrecht zur Schließebene verlaufenden Rollenachse drehbar gelagerte Führungsrolle gebildet sein, die vorzugsweise in der Schließstellung in einem sich etwa in Schwererichtung erstreckenden und von einem von einem seitlichen Rand des Torblatts durchgriffenen Schlitz durchsetzten, als Hohlprofil ausgeführten Sicherungsmittel aufgenommen sein. Bei dieser Ausführungsform der Erfindung wirkt die Sicherungseinrichtung nicht nur zur Aufnahme von Axialkräften, sondern auch als Führungsmittel zur Führung der Bewegung des Torblatts. Dabei kann das Sicherungsmodul zwei auf einander entgegengesetzten Seiten des Torblatts bzw. der Verbindungseinrichtung angeordnete, bezüglich koaxial verlaufenden Rollenachsen drehbar gelagerte Führungsrollen aufweisen, die an entsprechende Gegenflächen des als Hohlprofil ausgeführten Sicherungsmittel angelegt werden können. Bei Ausführungsformen der Erfindung können entsprechende Sicherungsmittel und Sicherungsmodule an einander entgegensetzten, sich parallel zur Bewegungsbahn erstreckenden Rändern des Torblatts vorgesehen sein. Die Sicherungsmodule können an einander entgegengesetzten axialen Enden mindestens einer Verbindungseinrichtung angebracht, insbesondere form-, kraft- und/oder stoffschlüssig befestigt sein.

Im Rahmen der Erfindung ist die Verbindungseinrichtung zur Sicherstellung der Verformbarkeit der einander zugewandten Ränder der Bahnsegmente zumindest abschnittweise verformbar, insbesondere elastisch verformbar, ausgeführt. Bei einer im Rahmen der Erfindung vorgesehenen verformbaren Verbindungseinrichtung kann die gewünschte Axialkraftsicherung ohne Beeinträchtigung der Verformbarkeit der Verbindungseinrichtung erreicht werden, wenn die Sicherungseinrichtung eine die an einander entgegengesetzten axialen Enden der Verbindungseinrichtung angebrachten Sicherungsmodule miteinander verbindende Zugsicherung aufweisen, die beispielsweise in Form eines Strangkörpers, insbesondere eines Seils, wie etwa eines Drahtseils ausgeführt sein kann, welcher Zug- und/oder Druckkräfte zu übertragen vermag, ohne die Verformbarkeit der senkrecht zur Bewegungsbahn verlaufenden Ränder des Torblatts erheblich zu beeinträchtigen. Die Zugsicherung, wie etwa ein Drahtseil oder dergleichen, kann einen sich parallel zu den Rändern der Behangsegmente erstreckenden Kanal in der Verbindungseinrichtung durchsetzen.

Bei Ausführungsformen der Erfindung mit einer Sicherungsmodule aufweisenden Sicherungseinrichtung hat es sich als zweckmäßig erwiesen, wenn mindestens ein Fixierbolzen, wie etwa mindestens eine Fixierschraube, mindestens ein Sicherungsmodul durchsetzt. In der Schließstellung des Torblatts kann sich der Fixierbolzen senkrecht zur Schließebene des Torblatts erstrecken und sowohl das Sicherungsmodul als auch den sich quer zur Bewegungsbahn erstreckenden Rand eines Behangsegments durchsetzen. Dabei kann dieser Rand des Behangsegments in axialer Richtung über die Verbindungseinrichtung hinausragen und in dem Sicherungsmodul aufgenommen sein.

Bevorzugte Ausführungen sind in den Unteransprüchen angegeben.

Nachstehend wird die Erfindung unter Bezugnahme auf die Zeichnungen, auf die hinsichtlich aller erfindungswesentlicher und in der Beschreibung nicht näher herausgestellten Einzelheiten ausdrücklich verwiesen wird, erläutert. In den Zeichnungen zeigen:
- Fig. 1: einen Ausschnitt einer beispielhaften Ausführung einer Verbindungseinrichtung eines erfindungsgemäßen Tors;
- Fig. 2: eine Schnittansicht der Verbindungseinrichtung aus Figur 1;
- Fig. 3: eine perspektivische Ansicht einer weiteren beispielhaften Ausführung einer Verbindungseinrichtung eines erfindungsgemäßen Tors;
- Fig. 4: eine Schnittansicht der Verbindungseinrichtung aus Fig. 3;
- Fig. 5: einen Ausschnitt einer beispielhaften Ausführung eines erfindungsgemäßen Tors im Montagezustand in einer Wandöffnung einer Wand;
- Fig. 6: eine schematische Prinzipskizze eines erfindungsgemäßen Tors, bei dem zwei Behangsegmente mittels einer Verbindungseinrichtung lösbar aneinander befestigt sind;
- Fig. 7-9: verschiedene Ansichten einer einer Verbindungseinrichtung zuzuordnenden Sicherung;
- Fig. 10: eine perspektivische Ansicht einer weiteren beispielhaften Ausführung einer Verbindungseinrichtung eines erfindungsgemäßen Tors;
- Fig. 11: eine Schnittansicht der Verbindungseinrichtung aus Fig. 10;
- Fig. 12: eine Vorderansicht einer weiteren beispielhaften Ausführung einer Sicherung eines erfindungsgemäßen Tors;
- Fig. 13: eine Vorderansicht einer weiteren beispielhaften Ausführung einer Sicherung eines erfindungsgemäßen Tors;
- Fig. 14: eine perspektivische Darstellung eines Torblatts eines erfindungsgemäßen Tors mit Sicherungsmodul;
- Fig. 15: eine Horizontalschnittdarstellung eines erfindungsgemäßen Tors mit Sicherungseinrichtung;
- Fig. 16: eine explosionsartige Darstellung des Torblatts des in Fig. 15 dargestellten Tors; und
- Fig. 17: eine explosionsartige Darstellung eines Torblatts mit Fixiereinrichtung.

In der folgenden Beschreibung beispielhafter Ausführungen der vorliegenden Erfindung wird ein erfindungsgemäßes Tor im Allgemeinen mit der Bezugsziffer 1 versehen. In den beiliegenden Figuren ist das erfindungsgemäße Tor 1 beispielsweise als Rolltor ausgebildet, dessen Torblatt 5 in Form eines bahnförmigen Behangs 3 ausgebildet ist und zwischen einer in Figur 5 abgebildeten Schließstellung, in der es eine Wandöffnung verschließt, und einer Öffnungsstellung, in der das Torblatt 5 zu einem mehrlagigen Wickel aufwickelbar bzw. aufgewickelt ist, entlang einer vorgegebenen Bewegungsbahn R bewegt werden kann.

Bezugnehmend auf die Figuren 1 und 2 wird eine beispielhafte Ausführung einer Verbindungseinrichtung 7 zum lösbaren Aneinanderbefestigen des den unteren Rand des Behangs 3 bildenden Behangsegments 9 mit einem benachbarten Behangsegment 11, welches bei einer Schließbewegung dem unteren Behangsegment 9 nachläuft, beschrieben. Die Verbindungseinrichtung 7 ist in den Figuren 1 bis 3 als Doppelkederschiene realisiert, die aus einem elastisch verformbaren oder biegsamen Material und aus einem Stück hergestellt ist. Die Verbindungseinrichtung 7 weist zwei identisch ausgebildete, je einem der Behangsegmente 9, 11 zugeordnete Aufnahmen 13, 15 auf, die je mit einer Führungsnut 17, 19 und einer sich in Längsrichtung der Verbindungseinrichtung 7 erstreckenden Längsöffnung 21, 23 ausgestattet sind. Unter Zusammenschau mit der Figur 5 ist ersichtlich, dass die Längserstreckungsrichtung der Verbindungseinrichtung 7 im montierten Zustand am Behang 3 quer, insbesondere senkrecht, zur Bewegungsbahn R des Torblatts 5 bei einer Öffnungs- und Schließbewegung orientiert ist. Die Längsrichtung der Verbindungseinrichtung 7 im montierten Zustand, die auch die Solltrennlinie festlegt, wird im Folgenden auch als Breitenrichtung B bezeichnet.

In der in Figur 2 dargestellten Schnittansicht der Verbindungseinrichtung 7 ist zu erkennen, dass die Verbindungseinrichtung 7 in Längsrichtung bzw. Breitenrichtung B einen konstanten Querschnitt entlang ihrer gesamten Längserstreckung aufweist. Ferner ist die beispielhafte Ausführung der Verbindungsrichtung 7 gemäß der Figuren 1 bis 3 im Querschnitt doppelachsensymmetrisch ausgebildet. Wie in Figur 2 zu sehen ist, ist die Verbindungseinrichtung 7 achsensymmetrisch bezüglich einer in Richtung der Bahnrichtung R orientierten Vertikalmittelachse M_{V} ausgebildet. Darüber hinaus ist die Verbindungseinrichtung 7 achsensymmetrisch bezüglich einer, durch einen die beiden C-förmigen Aufnahmen 13, 15 miteinander verbindenden Verbindungsteg 25 verlaufenden und parallel zur Solltrennlinie orientierten Horizontalmittelachse M_{H} ausgebildet.

Der Vorteil des erfindungsgemäßen Tors 1 liegt unter anderem in der Elastizität der Verbindungseinrichtung 7 sowie in der damit bereitgestellten formschlüssigen Verbindungsmöglichkeit zwischen dem untersten Behangsegment 9 und dem in der Schließstellung darüber angeordneten Behangsegment 11. Die Montage der einzelnen Behangsegmente 11, 9 mit der Verbindungseinrichtung 7 erfolgt dabei jeweils nach dem folgenden Prinzip: Die Verbindungseinrichtung 7, insbesondere deren Aufnahmen 13, 15, ist zu beiden Endseiten hin offen ausgebildet, an denen Einschiebeöffnungen 27,29 vorhanden sind, über die quer zur Bewegungsrichtung R verlaufende Ränder der Behangsegmente 9, 11, die üblicherweise mit Verdickungen wie Wulsten oder Kedern ausgestattet sind, seitlich in die Aufnahmen 13, 15 und entlang der Führungsnuten 17,19 einführbar sind. Über die im Querschnitt schmaleren und in der Montageposition in Bewegungsrichtung R orientierten Längsöffnungen 21, 23 können an die Ränder anschließende Abschnitte der Behangsegmente 9, 11 oder mit den Behangsegmenten 9, 11 gekoppelte Verbindungsmittel, wie Kederfahnen, die im Querschnitt schmaler dimensioniert sind als die Verdickungen, aus den Aufnahmen 13, 15 herausgeführt werden. Dadurch ist ein einfach zu montierender und demontierender Formschlusseingriff zwischen den Behangsegmenten 9, 11 und der Verbindungseinrichtung 7 geschaffen.

Die Verbindungseinrichtung 7 der Figuren 3 und 4 gleicht in ihrer Funktionsweise und in ihrer grundsätzlichen Struktur der Verbindungseinrichtung 7 der Figuren 1 und 2. Im Unterschied zur Ausführung der Figuren 1 und 2 weist die Verbindungseinrichtung 7 der Figuren 3 und 4 eine höhere Stabilität insbesondere in der Lastrichtung auf. Die Stabilisierungseinrichtung 7 ist im Bereich des Verbindungsstegs 25 verstärkt und weist einen mittigen Verstärkungsbereich 45 auf, in den die beiden Aufnahmen 13, 15 münden. Ein weiterer Unterschied besteht darin, dass die Außenkontur der Aufnahmen 13, 15 nicht kreisrund entsprechend der Ausführung gemäß den Figuren 1 und 2 geformt ist, sondern durch zwei in einem Winkel zueinander angeordnete geradlinige Außenkonturabschnitte 47, 49 gebildet ist, von denen der an den Verstärkungsbereich 45 anschließende Außenkonturabschnitt 47 im Wesentlichen parallel zur Schließebene des Tors 1 im Montagezustand orientiert ist.

Beispielsweise weist die Verbindungseinrichtung 7, unabhängig davon, ob sie entsprechend der Ausführung in den Figuren 1, 2 oder entsprechend der Ausführung in den Figuren 3, 4 geformt ist, eine in Lastrichtung bemessene Tiefe im Bereich von 10 mm bis 20 mm sowie eine in Bahnrichtung R bemessene Höhe im Bereich von 15 mm bis 30 mm auf.

Ein Ausschnitt eines erfindungsgemäßen Tors 1 ist in seiner vollständigen Schließstellung in Figur 5 abgebildet. Das Tor weist eine am unteren Rand 31 des unteren Behangsegments 9 angeordnete Stabilisierungseinrichtung 33, die beispielsweise entsprechend der WO 2004/088080 A1 ausgebildet ist, auf. Die Stabilisierungseinrichtung 33 steht flächig auf dem Boden 35 auf. An den seitlichen Rändern 37 des Torblatts 5 können Führungseinrichtungen, wie Führungsrollen oder Führungsschienen, angeordnet sein, die mit zugeordneten Führungselementen, die an der die Wandöffnung begrenzenden Wand 39, die beispielsweise auch ein Zargenprofil 41 aufweisen kann, angeordnet sind, kooperieren, um die Schließ- und Öffnungsbewegung des Torblatts 5 zu führen und zu unterstützen. Die Führungseinrichtung-Führungselement-Anordnung 43 definiert die Bewegungsbahn R.

Mittels des erfindungsgemäßen Rolltors 1 kann der der vorliegenden Erfindung zugrundeliegende Interessenskonflikt aus einer hohen Laufgeschwindigkeit und hohen Windstabilität einerseits und einer einfachen Reparatur- und Wartungsmöglichkeit andererseits gelöst werden. Dabei spielt die Funktionstrennung der Stabilisierung des Behangs 3, die über die Stabilisierungseinrichtung 33 geschaffen wird, und der Aneinanderbefestigung der Behangsegmente 9, 11, was von der Verbindungseinrichtung 7 übernommen wird, eine entscheidende Rolle. Bei einer Beschädigung des Behangs 3 ist es nicht mehr notwendig, den vollständigen Behang 3 auszutauschen. Es ist die Möglichkeit geschaffen, das den unteren Rand des Behangs 3 bildende Behangsegment 9 auf einfache und kostengünstige sowie montagefreundliche Art und Weise von dem in Öffnungsbewegungsrichtung nachlaufenden Behangsegment 11 zu trennen, so dass eines der Behangsegmente 9, 11 und/oder die Verbindungseinrichtung 7 ausgetauscht werden kann, während die anderen Torkomponenten weiterhin verbaut bleiben können.

Figur 6 zeigt eine schematische Prinzipskizze eines erfindungsgemäßen Tors 1, bei der die Verbindungseinrichtung 7 zwei benachbarte Behangsegmente 9, 11 lösbar miteinander verbindet, wobei die Verbindungseinrichtung 7 entsprechend der Ausführung der Figuren 3 und 4 gebildet ist. Die einander zugeordneten Ränder der Behangsegmente 7, 9 sind formschlüssig in Aufnahmen 13, 15 der Verbindungseinrichtung 7 aufgenommen und darin lösbar befestigt. Die Verbindungseinrichtung 7 ist in Figur 6 an beiden lateralen Enden mit je einer, an je einen seitlichen Rand 37, 38 der Behangsegmente 9, 11 angelegte Sicherungseinrichtung 51 versehen, die mit der Verbindungseinrichtung 7 mit jeweils zwei Schrauben 53 verschraubt sind, um eine ungewollte Relativbewegung der Behangsegmente 9, 11 in Richtung der Solltrennlinie oder ein ungewolltes sich voneinander Entfernen der Behangsegmente 9, 11 in Richtung der Solltrennlinie bzw. in Längserstreckungsrichtung der Verbindungseinrichtung 7 zu verhindern.

Die Sicherungseinrichtung 51 ist in den Figuren 7 bis 9 gezeigt, wobei Figur 7 eine perspektivische Ansicht, Figur 8 eine Draufsicht und Figur 9 eine Schnittansicht entsprechend der Schnittlinie IX-IX auf Figur 8 darstellen. Beispielsweise ist die Sicherungseinrichtung 51 als End- oder Sicherungskappe realisiert, die beispielsweise aus Kunststoff oder aus Metall hergestellt sein kann. Damit die Sicherungskappe 51 mit der Verbindungseinrichtung 7 verschraubt werden kann, ist die Sicherungskappe 51 mit zwei Durchgangsbohrungen 55, 57 für die Schrauben 53 versehen. Die Durchgangsbohrungen 55, 57 sind so positioniert und dimensioniert, dass die Verschraubung in die unteren Ränder, insbesondere Verdickungen, der Behangsegmente 9, 11 erfolgt. Ferner weist die Sicherungskappe 51 eine an einer Oberseite 59 gebildete Vertiefung 61 auf, sodass die Schrauben 53 im verschraubten Zustand im Wesentlichen innerhalb der Vertiefung 61 versenkt sind. Des Weiteren kann die Vertiefung 61 so dimensioniert sein, dass die Verbindungseinrichtung 7 darin aufgenommen werden kann. Dabei kann eine Innendimension der Vertiefung 61 auf eine Außenkontur der Verbindungseinrichtung 7 abgestimmt sein. Die Abstimmung kann dergestalt sein, dass die Verbindungseinrichtung 7 formschlüssig und/oder verklemmend in der Vertiefung 61 gehalten ist. Erneut bezugnehmend auf Figur 6 ist zu erkennen, dass die Sicherungseinrichtung 51 in Richtung der Bewegungsbahn größer dimensioniert ist als die Verbindungseinrichtung 7 und in Richtung der Bewegungsbahn über die Verbindungseinrichtung 7 vorsteht und diese übergreift. Dadurch kann die Sicherungseinrichtung 51 an den seitlichen Rändern 37, 38 der Behangsegmente 9, 11 angelegt werden.

In den Figuren 10, 11 ist eine weitere beispielhafte Ausführung einer Verbindungseinrichtung 7 abgebildet, die grundsätzlich wie die Verbindungseinrichtung 7 aus den Figuren 3 bis 4 ausgestaltet ist und mit zwei lateralen Befestigungsbohrungen 63, 65 zum Aufnehmen von Befestigungsmitteln, wie Schrauben, Clips oder dergleichen, zum Aneinanderbefestigen von Sicherungseinrichtung 51 und Verbindungseinrichtung 7 versehen. Die Verbindungseinrichtung 7 kann mit der Sicherungseinrichtung 51 gemäß den Figuren 7 bis 9 oder mit der Sicherungseinrichtung 51 gemäß Figur 12 oder 13 kombiniert werden, die weitere beispielhafte Ausführungen darstellen. Wird die Verbindungseinrichtung 7 mit der Sicherungseinrichtung 51 aus Figur 12 kombiniert, ist die Sicherungseinrichtung 51 frei von einer direkten Befestigung mit den Behangsegmenten 9, 11. Die Befestigung erfolgt ausschließlich indirekt über die in der Verbindungseinrichtung 7 angeordneten Befestigungsbohrungen 63, 65, denen zwei Durchgangsbohrungen 67, 69 in der Sicherungseinrichtung 51 zugeordnet sind. Bei einer Kombination mit der Sicherungseinrichtung 51 aus Figur 13 kann die Befestigung sowohl über die Durchgangsbohrungen 67, 69 als auch über die zentralen Bohrungen 55, 57 erfolgen.

Bei den in den Figuren 14 bis 16 dargestellten Ausführungsformen der Erfindung sind auf einander entgegengesetzten Enden der Verbindungseinrichtung 7 Sicherungsmodule 110 und 120 aufgesetzt. Jedes dieser Sicherungsmodule 110 und 120 umfasst eine Endkappe 112 bzw. 122, die das axiale Ende der Verbindungseinrichtung 7 aufnimmt und einen von den seitlichen Rändern der Behangsegmente 9 und 11 durchsetzten Schlitz 114 bzw. 124 umfasst. An den Kappen 112 und 122 der Sicherungsmodule 110 und 120 sind Führungsrollen 116, 118 bzw. 126, 128 bezüglich in der Schließstellung senkrecht zu der Schließebene verlaufenden Rollenachsen drehbar gelagert. Dabei sind die Führungsrollen 116, 118 bzw. 126 128 auf einander entgegengesetzten Seiten der Behangsegmente angeordnet. Die Führungsrollen 116, 118 bzw. 126, 128 wirken mit als Hohlprofil ausgeführten Führungsmitteln 130 bzw. 140 zusammen. Diese Führungsmittel sind bezüglich der Wandöffnung feststehend angeordnet und nehmen die Führungsrollen 116, 118 bzw. 126, 128 auf. Die der Wandöffnung zugewandten Begrenzungswände 132, 142 der Hohlprofile 130, 140 sind von Schlitzen 132 bzw. 142 durchsetzt, welche von den auf die Verbindungseinrichtung 7 aufgesetzten Kappen 112 bzw. 122 durchsetzt werden. Die Führungsrollen 116, 118 bzw. 126, 128 bilden Anlageflächen, welche auf die der Wandöffnung abgewandten Begrenzungsflächen der von den Schlitzen 132, 142 durchsetzten Begrenzungswände abrollen können. So wird einerseits eine Führung der Bewegung des Torblatts ermöglicht. Andererseits verwirklichen die Sicherungsmodule 110, 120 zusammenwirkend mit den Sicherungsmitteln 130 bzw. 140 eine in Richtung der Verbindungseinrichtung 7 wirkende Axialkräfte aufnehmende Sicherungseinrichtung.

Zur Aufnahme der Axialkräfte und zur Entlastung der Verbindungseinrichtung 7 ist die Sicherungseinrichtung der in den Figuren 14 bis 16 dargestellten Ausführungsform der Erfindung mit einer zusätzlichen Zugsicherung 150 ausgestattet, über die die an einander entgegengesetzten Enden der Verbindungseinrichtung 7 angebrachten Kappen 110 und 120 miteinander verbunden sind. Bei der in den Figuren 14 bis 16 dargestellten Ausführungsform der Erfindung ist die zusätzliche Zugsicherung seilförmig ausgeführt und in einem die Verbindungseinrichtung 7 zwischen den Aufnahmen 13 und 15 in axialer Richtung durchsetzenden Kanal 170 aufgenommen. Die Zugsicherung kann form-, kraft- und/oder stoffschlüssig an den Kappen 110 und 120 befestigt sein. Die Kappen 110 und 120 können form-, kraft- und/oder stoffschlüssig an der Verbindungseinrichtung 7 befestigt sein.

Bei der in den Figuren 14 bis 16 gezeigten Ausführungsform der Erfindung entspricht die Außenkontur der Verbindungseinrichtung 7 etwa der Außenkontur der Verbindungseinrichtung gemäß den Figuren 3 und 4. Bei anderen Ausführungsformen der Erfindung kann die Sicherungseinrichtung aber auch in Verbindung mit Verbindungseinrichtungen gemäß den Figuren 1 und 2 ausgeführt sein. In diesem Fall kann die Zugsicherung zwei seilförmige bzw. strangförmige Elemente aufweisen, die beidseits der Symmetrieebene M_{V} und innerhalb der Symmetrieebene M_{H} angeordnet sein können. Die Kappen der Sicherungseinrichtung können auch auf die Verbindungseinrichtung aufgepresst sein. Zusätzlich können sie verklebt und/oder verschraubt sein.

Das in Fig. 17 dargestellte Tor unterscheidet sich im Wesentlichen dadurch von den anhand der Figuren 14 bis 16 erläuterten Toren, dass sich die miteinander zu verbindenden Ränder der Behangsegmente 9 und 11 in axialer Richtung über die Verbindungseinrichtung 7 hinaus erstrecken und von Bohrungen 209, 211 durchsetzt sind. Die sich über die Verbindungseinrichtung 7 hinausgehend erstreckenden Ränder der Behangsegmente sind bei der in Fig. 17 dargestellten Ausführungsform der Erfindung durch Verbindungsmittel gebildet, welche im montierten Zustand in den Endkappen 112, 122 der Sicherungsmodule 110, 120 aufgenommen sind. Die Endkappen sind an den Bohrungen 209, 211 entsprechenden Stellen von Bohrungen 229, 231 durchsetzt, die im montierten Zustand mit den Bohrungen 209, 211 fluchten und zur Aufnahme von als Fixierschrauben ausgeführten Fixierbolzen 309, 311 dienen, denen die sich senkrecht zur Bewegungsbahn erstreckenden Ränder der Behangsegmente 9, 11 bezüglich den Endkappen und der Verbindungseinrichtung 7 fixiert werden können.

### BEZUGSZEICHENLISTE

- 1: Tor
- 3: Behang
- 5: Torblatt
- 7: Verbindungseinrichtung
- 9, 11: Behangsegment
- 13, 15: Aufnahme
- 17, 19: Führungsnut
- 21, 23: Längsöffnung
- 25: Verbindungssteg
- 27, 29: Einschiebeöffnung
- 31: unterer Rand
- 33: Stabilisierungseinrichtung
- 35: Boden
- 37, 38: seitlicher Rand
- 39: Wand
- 41: Zargenprofil
- 43: Führungsanordnung
- 45: Verstärkungsbereich
- 47, 49: Außenkonturabschnitt
- 51: Sicherung
- 53: Schraube
- 55, 57: Bohrung
- 59: Oberseite
- 61: Vertiefung
- 63, 65: Befestigungsbohrung
- 67, 69: Durchgangsbohrung
- 110, 120: Sicherungsmodule
- 114, 124: Schlitz
- 112, 122: Endkappen
- 116, 118, 126,128: Führungsrollen
- 130, 140: Hohlprofile
- 132, 142: Begrenzungswände
- 150: Zugsicherung
- 170: Kanal
- 209, 211, 229, 231: Bohrungen
- 309, 311: Fixierbolzen
- B: Breitenrichtung
- M_{V}: Vertikalmittelachse
- M_{H}: Horizontalmittelachse
- R: Bewegungsbahn

## Patentansprüche

1. Tor (1), insbesondere Rolltor, mit einem zwischen einer Öffnungsstellung, in der es eine Wandöffnung zumindest teilweise freigibt und ggf. oberhalb der Wandöffnung einen mehrlagigen Wickel bildet, und einer Schließstellung, in der es die Wandöffnung zumindest teilweise verschließt, entlang einer Bewegungsbahn (R) bewegbaren und zumindest abschnittsweise als bahnförmiger Behang (3) aus biegsamem Material ausgeführten Torblatt (5), wobei dem bahnförmigen Behang (3) eine sich quer, insbesondere etwa senkrecht, zur Bewegungsbahn (R) erstreckende Stabilisierungseinrichtung (33) zugeordnet ist, die zumindest in der Schließstellung einer Verformung des Behangs (3) in eine senkrecht zu einer durch die Bewegungsbahn (R) und die Stabilisierungseinrichtung (33) aufgespannten Schließebene verlaufenden Lastrichtung entgegenwirkt, **dadurch gekennzeichnet, dass**
der bahnförmige Behang (3) mindestens zwei in Richtung der Bewegungsbahn aufeinanderfolgende Behangsegmente (9, 11) aufweist, die längs mindestens einer sich in der Schließebene vorzugsweise etwa senkrecht zur Bewegungsbahn erstreckenden Solltrennlinie, bzw. eines Solltrennbereichs, derart lösbar miteinander verbunden sind, dass die einander zugewandten, sich quer, insbesondere senkrecht zur Bewegungsbahn erstreckenden Ränder der Behangsegmente (9, 11) verformbar bleiben, und mit einer zumindest abschnittsweise verformbaren, insbesondere elastisch verformbaren, Verbindungseinrichtung (7) zum lösbaren Verbinden der einander zugewandten Ränder der Behangsegmente (9,11), wobei die Verbindungseinrichtung (7) zwei je einem der zu verbindenden Behangsegmente (9, 11) zugeordnete Aufnahmen (13, 15) zum formschlüssigen Aufnehmen je eines der einander zugewandten Ränder der Behangsegmente (9, 11) aufweist, wobei insbesondere die Ränder Verdickungen aufweisen, insbesondere als Wulste oder Keder ausgebildet sind und wobei die Verbindungseinrichtung (7) aus einem Elastomermaterial und/oder Kunststoff besteht.

2. Tor (1) nach Anspruch 1, **dadurch gekennzeichnet, dass** die Aufnahmen (13, 15) aus einem Stück miteinander hergestellt sind und/oder je eine sich in Längsrichtung der Aufnahmen (13, 15) ersteckende Führungsnut (17, 19) insbesondere mit in Richtung der Solltrennlinie konstantem Querschnitt zum Einführen der Ränder in der Längsrichtung sowie je eine in Richtung der Bewegungsbahn (R) orientierte Längsöffnung (21, 23) für an die Ränder anschließende Abschnitte der Behangsegmente (9, 11) oder mit den Behangsegmenten (9, 11) gekoppelte Verbindungsmittel aufweisen, wobei die Längsöffnungen (21, 23) in der Lastrichtung eine lichte Weite aufweisen, die geringer ist als die maximalen Abmessungen der in den Aufnahmen (13, 15) aufgenommenen Verdickungen in dieser Richtung.

3. Tor (1) nach Anspruch 1 oder 2, **dadurch gekennzeichnet, dass** die Verbindungseinrichtung (7) derart ausgebildet ist, dass bei einer auf den Behang (3) einwirkenden, eine vorbestimmte Belastungsgrenze überschreitenden Belastung in der Lastrichtung wenigstens eines der, insbesondere beide, Behangsegmente (9, 11) freigegeben wird.

4. Tor (1) nach einem der vorhergehenden Ansprüche, **dadurch gekennzeichnet, dass** der Querschnitt der Verbindungseinrichtung (7) in einer senkrecht zur Längsrichtung verlaufenden Schnittebene bezüglich einer in Richtung der Bewegungsbahn (R) orientierten Achse und/oder bezüglich einer parallel zur Solltrennlinie orientierten, insbesondere durch einen die Aufnahmen (13, 15) verbindenden Verbindungssteg verlaufenden, Achse symmetrisch ausgebildet ist.

5. Tor (1) nach einem der vorhergehenden Ansprüche, **dadurch gekennzeichnet, dass** die Verbindungseinrichtung (7) in der Schließstellung in einem Abstand im Bereich von 250 mm bis 1250 mm zum Boden angeordnet ist.

6. Tor (1) nach einem der vorhergehenden Ansprüche, **dadurch gekennzeichnet, dass** die Verbindungseinrichtung (7) als Doppelkederschiene ausgebildet ist.

7. Tor (1) nach einem der vorstehenden Ansprüche, **dadurch gekennzeichnet, dass** je zwei weitere in Richtung der Bewegungsbahn (R) aufeinanderfolgende Behangsegmente (9, 11) unlösbar miteinander verbunden, insbesondere verklebt und/oder verschweißt, sind.

8. Tor (1) nach einem der vorhergehenden Ansprüche, **dadurch gekennzeichnet, dass** die einer Verformung der Verbindungseinrichtung (7) in der Lastrichtung entgegenwirkende Rückstellkraft kleiner ist als die einer Verformung des Stabilisierungselements (33) in der Lastrichtung entgegenwirkende Rückstellkraft.

9. Tor (1) nach einem der vorstehenden Ansprüche, **dadurch gekennzeichnet, dass** die Behangsegmente (9, 11) derart miteinander verbunden sind, dass diese erst dann voneinander lösbar sind, wenn eine Sicherung gelöst ist, wobei insbesondere der Verbindungseinrichtung (7) eine Sicherungseinrichtung (51) zum Verhindern einer Relativbewegung der Behangsegmente (9, 11) in Richtung der Solltrennlinie zugeordnet ist.

10. Tor (1) nach Anspruch 9, **dadurch gekennzeichnet, dass** die Sicherungseinrichtung (51) formschlüssig mit der Verbindungseinrichtung (7) verbunden ist.

11. Tor nach einem der vorhergehenden Ansprüche, **gekennzeichnet durch** mindestens eine zum Fixieren mindestens eines senkrecht zur Bewegungsbahn verlaufenden Rands mindestens eines Behangsegments (9, 11) bezüglich mindestens einer Verbindungseinrichtung (7) ausgelegte Fixiereinrichtung.

12. Tor nach Anspruch 11, **dadurch gekennzeichnet, dass** die Fixiereinrichtung mindestens einen einen zu fixierenden Rand durchsetzenden, sich insbesondere quer, bevorzugt etwa senkrecht zur Schließebene erstreckenden Fixierbolzen, insbesondere Fixierschraube, aufweist.

13. Tor (1) nach einem der vorstehenden Ansprüche, **gekennzeichnet durch** mindestens eine an einem seitlichen Rand des Torblatts (5) angeordnete Führungseinrichtung, mittels der das Torblatt (5) bei einer Bewegung in der Schließebene geführt ist, und eine am oberen Rand der Führungseinrichtung angeordnete Einlaufanordnung, mit der der seitliche Rand des Torblatts (5) bei einer Schließbewegung automatisch in die Führungseinrichtung einführbar ist.

14. Tor (1) nach einem der vorstehenden Ansprüche, **dadurch gekennzeichnet, dass** das bei einer Schließbewegung entlang der Bewegungsbahn (R) vorlaufende, insbesondere den unteren Rand des Behangs (3) bildende, Behangsegment (9) einen optischen Indikator aufweist, der sich optisch von dem benachbarten Behangsegment (11) unterscheidet.

15. Tor nach einem der Ansprüche 1 bis 12, **dadurch gekennzeichnet, dass** mindestens einer Verbindungseinrichtung (7) eine zur Aufnahme von parallel zu den sich senkrecht zur Bewegungsbahn erstreckenden Rändern der Behangsegmente wirkende Axialkräften ausgelegte Sicherungseinrichtung zugeordnet ist.

16. Tor nach Anspruch 13, **dadurch gekennzeichnet, dass** die Sicherungseinrichtung bezüglich der Wandöffnung feststehend angebrachte Sicherungsmittel (130, 140) und mindestens ein an dem Torblatt (5), insbesondere der Verbindungseinrichtung (7) angebrachtes Sicherungsmodul mit mindestens einer zur Aufnahme von Axialkräften an eine Gegenfläche des Sicherungsmittels (130, 140) anlegbaren Anlagefläche aufweist.

17. Tor nach Anspruch 14, **dadurch gekennzeichnet, dass** die Anlagefläche durch mindestens eine, insbesondere bezüglich einer in der Schließstellung senkrecht zur Schließebene verlaufenden Rollenachse drehbar gelagerte Führungsrolle (116, 118, 126, 128) gebildet ist, die vorzugsweise in der Schließstellung in einem sich etwa in Schwererichtung erstreckenden und von einem von einem seitlichen Rand des Torblatts durchgriffenen Schlitz (132, 142) durchsetzten, als Hohlprofil ausgeführten Sicherungsmittel (130 140) aufgenommen ist.

18. Tor nach Anspruch 14 oder 15, **dadurch gekennzeichnet, dass** die Sicherungseinrichtung mindestens zwei an einander entgegengesetzten axialen Enden mindestens einer Verbindungseinrichtung (7) angebrachte, insbesondere form-, kraft- und/oder stoffschlüssig befestigte Sicherungsmodule (110, 116, 118, 120, 126, 128) aufweist.

19. Tor nach Anspruch 16, **dadurch gekennzeichnet, dass** die Sicherungseinrichtung eine die Sicherungsmodule (110, 116, 118, 120, 126, 128) miteinander verbindende Zugsicherung (150) aufweist.

20. Tor nach Anspruch 17, **dadurch gekennzeichnet, dass** die Zugsicherung einen sich parallel zu den Rändern der Behangsegmente (9, 11) erstreckenden Kanal (170) in der Verbindungseinrichtung (7) durchsetzt.

21. Tor nach Anspruch 12 und einem der Ansprüche 16 bis 20, **dadurch gekennzeichnet, dass** mindestens ein Fixierbolzen, wie etwa mindestens eine Fixierschraube, mindestens ein Sicherungsmodul durchsetzt.

## Claims

1. A door (1), in particular a roller door, having a door leaf (5) which is designed at least in sections thereof as a web-like curtain (3) made of flexible material, and which can be moved along a movement path (R) between an open position, in which it at least partially exposes a wall opening and optionally forms a multi-layered roll above the wall opening, and a closed position, in which it at least partially closes the wall opening, wherein a stabilizing device (33) extending transversely, in particular approximately perpendicularly, to the movement path (R) is associated with the web-like curtain (3),
which at least in the closed position counteracts a deformation of the curtain (3) in a load direction extending perpendicularly to a closing plane spanned by the movement path (R) and the stabilizing device (33), **characterized in that** the web-like curtain (3) has at least two curtain segments (9, 11) which follow one another in the direction of the movement path and which are releasably connected to one another along at least one predetermined separating line, or a predetermined separating region, preferably extending approximately perpendicularly to the movement path in the closing plane in such a way that the mutually facing edges of the curtain segments (9, 11) extending transversely, in particular perpendicularly, to the movement path remain deformable, and having a connecting device (7) which is deformable, in particular elastically deformable, at least in sections thereof for releasably connecting the mutually facing edges of the curtain segments (9, 11), wherein the connecting device (7) has two receptacles (13, 15), each associated with one of the curtain segments (9, 11) to be connected, for formitting accommodation of a respective one of the mutually facing edges of the curtain segments (9, 11), wherein in particular the edges have thickenings, in particular are formed as beads or keders, and wherein the connecting device (7) consists of an elastomer material and/or plastic.

2. Door (1) according to Claim 1, **characterized in that** the receptacles (13, 15) are produced from one piece with one another and/or each have a guide groove (17, 19), extending in the longitudinal direction of the receptacles (13, 15), in particular with a cross section which is constant in the direction of the predetermined separating line, for introducing the edges in the longitudinal direction, and each have a longitudinal opening (21, 23), oriented in the direction of the movement path (R), for sections of the curtain segments (9, 11) adjoining the edges or for connecting means coupled to the curtain segments (9, 11), wherein the longitudinal openings (21, 23) in the load direction have a clear width which is smaller than the maximum dimensions of the thickenings accommodated in the receptacles (13, 15) in this direction.

3. Door (1) according to Claim 1 or 2, **characterized in that** the connecting device (7) is formed in such a way that, in the event of a load which acts on the curtain (3) and exceeds a predetermined load limit in the load direction, at least one of the, in particular both, curtain segments (9, 11) is released.

4. Door (1) according to one of the preceding claims, **characterized in that** the cross section of the connecting device (7) is formed symmetrically in a sectional plane extending perpendicularly to the longitudinal direction with respect to an axis oriented in the direction of the movement path (R) and/or with respect to an axis oriented parallel to the predetermined separating line, in particular extending through a connecting web connecting the receptacles (13, 15).

5. Door (1) according to one of the preceding claims, **characterized in that** the connecting device (7) in the closed position is arranged at a distance in the range of 250 mm to 1250 mm from the ground.

6. Door (1) according to one of the preceding claims, **characterized in that** the connecting device (7) is formed as a double keder rail.

7. Door (1) according to one of the preceding claims, **characterized in that** two further curtain segments (9, 11) following one another in the direction of the movement path (R) are non-releasably connected, in particular adhesively bonded and/or welded, to one another.

8. Door (1) according to one of the preceding claims, **characterized in that** the restoring force counteracting a deformation of the connecting device (7) in the load direction is smaller than the restoring force counteracting a deformation of the stabilizing element (33) in the load direction.

9. Door (1) according to one of the preceding claims, **characterized in that** the curtain segments (9, 11) are connected to one another in such a way that they are releasable from one another only when a securing means is released, wherein in particular a securing device (51) for preventing a relative movement of the curtain segments (9, 11) in the direction of the predetermined separating line is associated with the connecting device (7).

10. Door (1) according to Claim 9, **characterized in that** the securing device (51) is connected to the connecting device (7) in a formfitting manner.

11. Door according to one of the preceding claims, **characterized by** at least one fixing device designed for fixing at least one edge, extending perpendicularly to the movement path, of at least one curtain segment (9, 11) with respect to at least one connecting device (7).

12. Door according to Claim 11, **characterized in that** the fixing device has at least one fixing bolt, in particular fixing screw, passing through an edge to be fixed and extending in particular transversely, preferably approximately perpendicularly, to the closing plane.

13. Door (1) according to one of the preceding claims, **characterized by** at least one guide device arranged on a lateral edge of the door leaf (5), by means of which guide device the door leaf (5) is guided during a movement in the closing plane, and an inlet arrangement arranged on the upper edge of the guide device, by means of which inlet arrangement the lateral edge of the door leaf (5) can be introduced automatically into the guide device during a closing movement.

14. Door (1) according to one of the preceding claims, **characterized in that** the curtain segment (9) which leads during a closing movement along the movement path (R) and forms in particular the lower edge of the curtain (3) has an optical indicator which differs optically from the adjacent curtain segment (11).

15. Door according to one of Claims 1 to 12, **characterized in that** a securing device designed for accommodating axial forces acting parallel to the edges of the curtain segments extending perpendicularly to the movement path is associated with at least one connecting device (7).

16. Door according to Claim 13, **characterized in that** the securing device has securing means (130, 140) attached in a fixed manner with respect to the wall opening and at least one securing module attached to the door leaf (5), in particular to the connecting device (7), having at least one contact surface which can be placed against a mating surface of the securing means (130, 140) for accommodating axial forces.

17. Door according to Claim 14, **characterized in that** the contact surface is formed by at least one guide roller (116, 118, 126, 128) which is mounted rotatably in particular with respect to a roller axis extending perpendicularly to the closing plane in the closed position and which preferably in the closed position is accommodated in a securing means (130, 140) designed as a hollow profile and extending approximately in the direction of gravity and passed through by a slot (132, 142) through which a lateral edge of the door leaf passes.

18. Door according to Claim 14 or 15, **characterized in that** the securing device has at least two securing modules (110, 116, 118, 120, 126, 128) attached to mutually opposite axial ends of at least one connecting device (7), in particular fastened in a formfitting, force-fitting and/or integrally bonded manner.

19. Door according to Claim 16, **characterized in that** the securing device has a tension securing means (150) connecting the securing modules (110, 116, 118, 120, 126, 128) to one another.

20. Door according to Claim 17, **characterized in that** the tension securing means passes through a channel (170) in the connecting device (7) extending parallel to the edges of the curtain segments (9, 11).

21. Door according to Claim 12 and one of Claims 16 to 20, **characterized in that** at least one fixing bolt, such as, for instance, at least one fixing screw, passes through at least one securing module.

## Revendications

1. Porte (1), en particulier porte enroulable, comprenant un vantail de porte (5) mobile le long d'une trajectoire de déplacement (R) entre une position d'ouverture, à laquelle il libère au moins partiellement une ouverture murale et forme éventuellement un enroulement multicouche au-dessus de l'ouverture murale, et une position de fermeture, à laquelle il ferme au moins partiellement l'ouverture murale, et réalisé au moins en partie sous forme de tablier (3) en forme de bande de matériau souple, dans lequel un dispositif de stabilisation (33) s'étendant transversalement, en particulier approximativement perpendiculairement, à la trajectoire de déplacement (R) est associé au tablier (3) en forme de bande, qui, au moins en position de fermeture, contrecarre une déformation du tablier (3) dans une direction de contrainte s'étendant perpendiculairement à un plan de fermeture défini par la trajectoire de déplacement (R) et le dispositif de stabilisation (33), **caractérisée en ce que** le tablier (3) en forme de bande présente au moins deux segments de tablier (9, 11) successifs dans la direction de la trajectoire de déplacement, qui sont reliés l'un à l'autre de manière amovible le long d'au moins une ligne de séparation de consigne, ou d'une zone de séparation de consigne, qui s'étend de préférence approximativement perpendiculairement à la trajectoire de déplacement dans le plan de fermeture, de telle sorte que les bords des segments de tablier (9, 11) orientés l'un vers l'autre, s'étendant transversalement, en particulier perpendiculairement à la trajectoire de déplacement, restent déformables, et comprenant un dispositif de liaison (7) déformable au moins en partie, en particulier déformable élastiquement, pour la liaison détachable des bords tournés l'un vers l'autre des segments de tablier (9, 11), dans lequel le dispositif de liaison (7) présente deux logements (13, 15) associés chacun à l'un des segments de tablier (9, 11) pour loger par engagement positif chacun un des bords tournés l'un vers l'autre des segments de tablier (9, 11), dans lequel en particulier les bords présentent des renflements, qui sont réalisés en particulier sous forme de bourrelets ou de passepoils, et dans lequel le dispositif de liaison (7) se compose d'un matériau élastomère et/ou d'une matière plastique.

2. Porte (1) selon la revendication 1, **caractérisée en ce que** les logements (13, 15) sont fabriqués ensemble d'une seule pièce et/ou présentent chacun une rainure de guidage (17, 19) s'étendant dans la direction longitudinale des logements (13, 15), en particulier avec une section transversale constante dans la direction de la ligne de séparation de consigne, pour l'introduction des bords dans la direction longitudinale, ainsi que chacun une ouverture longitudinale (21, 23) orientée dans la direction de la trajectoire de déplacement (R) pour des sections des segments de tablier (9, 11) reliées aux bords ou ayant des moyens d'attache rattachés aux segments de tablier (9, 11), dans lequel les ouvertures longitudinales (21, 23) présentent, dans la direction de contrainte, une largeur intérieure qui est inférieure aux dimensions maximales des renflements insérés dans les logements (13, 15) dans cette direction.

3. Porte (1) selon la revendication 1 ou 2, **caractérisée en ce que** le dispositif de liaison (7) est réalisé de telle sorte que, dans le cas d'une force de contrainte agissant sur l'étoffe (3) et dépassant une limite de contrainte prédéterminée dans la direction de contrainte, au moins l'un des segments de tablier (9, 11) est libéré, et en particulier les deux.

4. Porte (1) selon l'une quelconque des revendications précédentes, **caractérisée en ce que** la section transversale du dispositif de liaison (7) est réalisée de manière symétrique dans un plan de coupe s'étendant perpendiculairement à la direction longitudinale par rapport à un axe orienté dans la direction de la trajectoire de déplacement (R) et/ou par rapport à un axe orienté parallèlement à la ligne de séparation de consigne, s'étendant en particulier à travers une nervure de liaison reliant les logements (13, 15).

5. Porte (1) selon l'une quelconque des revendications précédentes, **caractérisée en ce que** le dispositif de liaison (7), en position de fermeture, est disposé à une distance jusqu'au sol comprise sur une plage de 250 mm à 1250 mm.

6. Porte (1) selon l'une quelconque des revendications précédentes, **caractérisée en ce que** le dispositif de liaison (7) est réalisé sous forme de rail à double bourrelet.

7. Porte (1) selon l'une quelconque des revendications précédentes, **caractérisée en ce que** respectivement deux autres segments de tablier (9, 11) successifs dans la direction de la trajectoire de déplacement (R) sont reliés l'un à l'autre de manière indissociable, en particulier collés et/ou soudés l'un à l'autre.

8. Porte (1) selon l'une quelconque des revendications précédentes, **caractérisée en ce que** la force de rappel contrecarrant une déformation du dispositif de liaison (7) dans la direction de contrainte est inférieure à la force de rappel contrecarrant une déformation de l'élément de stabilisation (33) dans la direction de contrainte.

9. Porte (1) selon l'une quelconque des revendications précédentes, **caractérisée en ce que** les segments de tablier (9, 11) sont reliés l'un à l'autre de telle sorte que ceux-ci ne peuvent être dissociés l'un de l'autre que lorsqu'une protection est déclenchée, dans lequel en particulier un dispositif de protection (51) pour empêcher un déplacement relatif des segments de tablier (9, 11) dans la direction de la ligne de séparation de consigne est associé au dispositif de liaison (7).

10. Porte (1) selon la revendication 9, **caractérisée en ce que** le dispositif de protection (51) est relié par engagement positif au dispositif de liaison (7).

11. Porte selon l'une quelconque des revendications précédentes, **caractérisée par** au moins un dispositif de fixation conçu pour fixer au moins un bord d'au moins un segment de tablier (9, 11) s'étendant perpendiculairement à la trajectoire de déplacement par rapport à au moins un dispositif de liaison (7).

12. Porte selon la revendication 11, **caractérisée en ce que** le dispositif de fixation présente au moins un boulon de fixation, en particulier une vis de fixation, traversant un bord à fixer, s'étendant en particulier transversalement, de préférence approximativement perpendiculairement au plan de fermeture.

13. Porte (1) selon l'une quelconque des revendications précédentes, **caractérisée par** au moins un dispositif de guidage disposé sur un bord latéral du vantail de porte (5), au moyen duquel le vantail de porte (5) est guidé lors d'un déplacement dans le plan de fermeture, et un dispositif d'entrée disposé sur le bord supérieur du dispositif de guidage, au moyen duquel le bord latéral du vantail de porte (5) peut être introduit automatiquement dans le dispositif de guidage lors d'un déplacement de fermeture.

14. Porte (1) selon l'une quelconque des revendications précédentes, **caractérisée en ce que** le segment de tablier (9) avançant lors d'un déplacement de fermeture le long de la trajectoire de déplacement (R), formant en particulier le bord inférieur de l'étoffe (3), présente un indicateur optique qui se différencie optiquement du segment de tablier (11) adjacent.

15. Porte selon l'une quelconque des revendications 1 à 12, **caractérisée en ce qu'**un dispositif de protection, conçu pour recevoir des forces axiales agissant parallèlement sur les bords des segments de tablier s'étendant perpendiculairement à la trajectoire de déplacement, est associé à au moins un dispositif de liaison (7).

16. Porte selon la revendication 13, **caractérisée en ce que** le dispositif de protection présente des moyens de protection (130, 140) montés de manière fixe par rapport à l'ouverture murale et au moins un module de protection monté sur le vantail de porte (5), en particulier sur le dispositif de liaison (7), avec au moins une surface d'appui pouvant être appliquée contre une surface opposée du moyen de protection (130, 140) pour recevoir des forces axiales.

17. Porte selon la revendication 14, **caractérisée en ce que** la surface d'appui est formée par au moins un galet de guidage (116, 118, 126, 128) monté en particulier de manière rotative par rapport à un axe de galet s'étendant perpendiculairement au plan de fermeture en position de fermeture, qui est reçu de préférence dans la position de fermeture dans un moyen de protection (130, 140) réalisé sous forme de profilé creux, s'étendant approximativement dans le sens de la gravité et traversé par une fente (132, 142) traversée par un bord latéral du vantail de porte.

18. Porte selon la revendication 14 ou 15, **caractérisée en ce que** le dispositif de protection présente au moins deux modules de protection (110, 116, 118, 120, 126, 128) montés à des extrémités axiales opposées l'une à l'autre d'au moins un dispositif de liaison (7), en particulier fixés par engagement positif, par force et/ou par liaison de matière.

19. Porte selon la revendication 16, **caractérisée en ce que** le dispositif de protection présente une protection anti-traction (150) reliant ensemble les modules de protection (110, 116, 118, 120, 126, 128).

20. Porte selon la revendication 17, **caractérisée en ce que** la protection anti-traction traverse un canal (170) s'étendant parallèlement aux bords des segments de tablier (9, 11) dans le dispositif de liaison (7).

21. Porte selon la revendication 12 et l'une quelconque des revendications 16 à 20, **caractérisée en ce qu'**au moins un boulon de fixation, comme par exemple au moins une vis de fixation, traverse au moins un module de protection.
